# EUROPÄISCHE PATENTSCHRIFT

(11) **EP 0 309 811 B1**
(45) Veröffentlichungstag und Bekanntmachung des Hinweises auf die Patenterteilung: **29.12.1993**
(21) Anmeldenummer: 88115019.7
(22) Anmeldetag: 14.09.1988
(51) Int. Cl.: B41J 2/325

(54) **Vorrichtung zum Bedrucken von Belegen**
Document printer
Imprimante pour documents

(30) Priorität: 28.09.1987 DE 3732622
(43) Veröffentlichungstag der Anmeldung: 05.04.1989
(73) Patentinhaber: COMPUTER GESELLSCHAFT KONSTANZ MBH, 78467 Konstanz (DE)
(72) Erfinder: Piller, Gerhard, D-7753 Allensbach (DE); Schwarzbauer, Michael, D-7750 Konstanz (DE)
(74) Vertreter: Fuchs, Franz-Josef, Dr.-Ing.

(56) Entgegenhaltungen:
- EP-A- 0 111 297
- DE-A- 3 438 663
- DE-B- 2 333 250
- GB-A- 2 069 933

## Beschreibung

Die Erfindung betrifft eine Vorrichtung zum Bedrucken von Belegen gemäß den Merkmalen des Oberbegriffs des Anspruchs 1.

Moderne Belegverarbeitungsanlagen mit Einrichtungen zur optischen Zeichenerkennung werden in zunehmenden Maße mit Druckeinrichtungen ausgestattet, mit denen zusätzliche Daten, vorzugsweise Quittungsdaten, aufgedruckt werden können. Da derartige Druckeinrichtungen zwischen der Leseeinrichtung und der sich anschließenden Fachstrecke mit einem oder mehreren Ablagefächern angeordnet werden müssen, und dort üblicherweise wenig Platz zur Verfügung steht, bereitet der Einbau einer Druckeinrichtung gelegentlich große Probleme. Hinzu kommt, daß die Druckeinrichtung üblicherweise in regelmäßigen Abständen gewartet werden muß.

Der vorliegenden Erfindung liegt daher die Aufgabe zugrunde, eine Vorrichtung zum Bedrucken von Belegen in einer Belegverarbeitungseinrichtung so auszubilden und anzuordnen, daß die Druckeinrichtung leicht zugänglich ist und einfach gewartet werden kann.

Diese Aufgabe wird bei einer Vorrichtung der eingangs genannten Art durch die im kennzeichnenden Teil des Anspruchs 1 angegegebenen Maßnahmen gelöst. Durch die Ausbildung als selbständige Baueinheit, die bis auf die Gegenandruckrolle alle Komponenten der Druckvorrichtung enthält, kann die Vorrichtung relativ einfach aus der Gesamtanordnung entnommen und damit in einfacher Weise gewartet werden. Die Anordnung der Druckvorrichtung im Umlenkbereich der Belegtransportstrecke hat außerdem den Vorteil, daß die Druckvorrichtung ohne Eingriff in die Belegtransportstrecke seitlich angesetzt werden kann.

Vorteilhafte Weiterbildungen der Erfindung sind in den Unteransprüchen angegeben.

Ein Ausführungsbeispiel der Erfindung wird im folgenden anhand der Zeichnung näher erläutert.

Die Figur zeigt in schematischer Darstellung eine Belegverarbeitungseinrichtung, beispielsweise ein Formularlesegerät mit optischer Zeichenerkennung. Sie zeigt im einzelnen einen Eingabetisch 1 mit einer ersten Vereinzelerrolle 2, die den jeweils obersten Beleg von einem auf dem Eingabetisch 1 liegend angeordneten und durch einen seitlichen Anschlag geführten Belegstapel 3 seitlich abzieht und einer zweiten Vereinzelerrolle 4 zugeführt. An diese zweite Vereinzelerrolle 4 schließt sich eine Transportstrecke mit Beschleunigerrolle 5 an, die den Beleg an weiterführende Transportmittel übergibt. Diese weiterführenden Transportmittel bestehen aus zwei Reihen parallel verlaufender Rollenpaare 6, 7, zwischen denen eine nicht dargestellte optoelektrische Leseeinrichtung vorgesehen ist. Als nächstes folgt eine Umlenkrolle 8, die den Beleg zusammen mit einem gebogenen Außenleitblech ( nicht dargestellt) an eine Fachstrecke 9 weiterleitet. Diese Fachstrecke 9 ist schwenkbar gelagert, so daß die Belege wahlweise in eines der beiden Ablagefächer 10, 11 abgelegt werden können. Die Belegverarbeitungseinrichtung enthält ferner eine Druckvorrichtung 12, die als selbständige Baueinheit ausgebildet und so angeordnet ist, daß sich der Druckkopf 13 der Druckvorrichtung 12 vor einer Gegenandruckrolle 14 befindet. Diese Gegenandruckrolle 14 besteht aus Schaumstoff, Gummi oder dergleichen und ist neben der den Beleg nicht in voller Breite erfassenden Umlenkrolle 8 so angeordnet, daß ihre dem Druckkopf 13 zugewandte Scheitellinie fluchtend zu einer entsprechenden Scheitellinie in der Belegführung der Umlenkrolle 8 verläuft. Die gesamte Druckvorrichtung 12 ist ferner in Führungselementen (nicht dargestellt) gehalten und tangential zur Scheitellinie der Gegenandruckrolle 14 entlang der Führungselemente aus der Druckposition herausziehbar (siehe Pfeil).

Die Druckvorrichtung arbeitet beispielsweise nach dem Thermo-Transfer-Prinzip, bei dem der Druckkopf 13 aus einer Reihe von Thermo-Druckpunkten besteht, die entsprechend dem im Zeichengenerator vorgesehenen Zeichencode angesteuert und erwärmt werden. Gleichzeitig wird der Druckkopf 13 mit definiertem Anpreßdruck mit Hilfe eines Hubmagneten 15 gegen ein Thermo-Farbband 16 gedrückt, das seinerseits gegen die Gegenandruckrolle 14 gedrückt wird. Durch die Erwärmung des Druckkopfes 13 wird das Thermo-Farbband 16 punktweise erhitzt, wobei entsprechende Farbpunkte vom ThermoFarbband 16 auf das Papier eines zwischen Thermo-Farbband 16 und der Gegenandruckrolle 14 transportierten Beleges übertragen werden. Das Thermo-Transfer-Prinzip hat gegenüber anderen Druckverfahren, insbesondere Nadeldruck-oder Tintenstrahldruckverfahren, den Vorteil, daß es im Vergleich zum Nadeldruck geräuschärmer ist und daß es im Gegensatz zum Tintenstrahldruck sowohl unabhängig von der Papierqualität als auch unabhängig von der jeweiligen Einbaulage im Gerät ist. Für den Transport des Thermo-Farbbandes 16 ist beispielsweise eine etwa rechteckförmige Kassette 17 vorgesehen, die zwei auf Führungsdorne aufsteckbare Bandwickelkerne - Aufwickelkern 18, Abwickelkern 19 - aufweist und bei der das Thermo-Farbband 16 über eine Reihe von Umlenkrollen 20 entlang einer Längskante am Druckkopf 13 vorbeibewegt wird. Zu diesem Zweck weist diese Längskante zwei Öffnungen 21, 22 auf, von denen die erste Öffnung 21 im Bereich des Druckkopfes 13 und die zweite Öffnung 22, bezogen auf die zwischen den beiden Bandwickelkernen 18, 19 verlaufende Mittellinie spiegelsymmetrisch zur Öffnung 21 angeordnet ist. Die beiden etwa rechteckförmigen Öffnungen 21, 22 sind dabei so groß gewählt, daß, wie bei der Öffnung 21 ersichtlich, der Druckkopf 13 hinter dem Thermo-Farbband 16 in die Kassette 17 eintauchen kann. Schließlich ist an den beiden Schmalseiten der Kassette 17 je eine U-förmige Schlitzöffnung 23, 24 für eine Kapstan-Antriebswelle 25 bzw. eine Lichtschranke 26 vorgesehen. Die Anordnung der einzelnen Öffnungen 21, 22 bzw. 23, 24 ist zweckmäßig so gewählt, daß die Kassette als Wendekassette im Mehrfachbetrieb einsetzbar ist. Für den Antrieb des Thermo-Farbbandes 16 sorgt die bereits erwähnte Kapstan-Antriebswelle 25 und eine im eingeschobenen Zustand der Druckvorrichtung 12 von der anderen Seite des Bandes gegendrückende Andruckrolle 27. Eine in der Kapstan-Antriebswelle 25 integrierte Rutschkopplung bewirkt außerdem, daß die an sich höhere Farbbandgeschwindigkeit an die niedrigere Transportgeschwindigkeit der am Druckkopf 13 vorbeibewegten Druckvorlage angepaßt wird. Der mit dem Antrieb der Kapstan-Antriebswelle 25 gekoppelte Antrieb für den das aufzuwickelnde Farbband aufnehmenden Bandwickelkern 18 wird ebenfalls durch eine Rutschkupplung so eingestellt, daß sich für diesen Bandwickelkern 18 nur ein sehr geringes Antriebsmoment ergibt. Mit der in der U-förmigen Schlitzöffnung 24 vorgesehenen Lichtschranke 26 wird das Bandende überwacht, wobei die Lage der Lichtschranke 26 zum Druckkopf 13 so gewählt ist, daß bei einer Bandendemeldung alle bereits auf dem Transportweg befindlichen Belege noch gedruckt werden, bevor das Bandende den Druckkopf 13 erreicht.

## Patentansprüche

1. Vorrichtung zum Bedrucken von Belegen in einer Belegverarbeitungseinrichtung mit einem Eingabetisch (1) für stapelweise abgelegte Belege, einer im Zuge der Belegtransportstrecke vor der Druckvorrichtung (12) angeordneten Leseeinrichtung und einer nach der Leseeinrichtung angeordneten umlenkrolle (8) zur Umlenkung der Belege in unterhalb des Eingabetisches (1) angeordnete Ablagefächer(10,11), **dadurch gekennzeichnet,** daß die Druckvorrichtung (12), bestehend aus einem Druckkopf (13) und einem Transportsystem für ein zwischen zwei Bandwickelkernen (18, 19) am Druckkopf (13) vorbeibewegbares Farbband (16) als selbständige Baueinheit ausgebildet und so angeordnet ist, daß sich der Druckkopf (13) der Druckvorrichtung (12) vor einer Gegenandruckrolle (14) befindet, die neben der den Beleg nicht in voller Breite erfassenden Umlenkrolle (8) so gelagert ist, daß ihre dem Druckkopf (13) zugewandte Scheitellinie fluchtend zu einer entsprechenden Scheitellinie in der Belegführung der Umlenkrolle (8) verläuft und daß die Baueinheit in Führungselementen gehalten und tangential zur Scheitellinie der Gegenandruckrolle (14) entlang der Führungselemente aus der Belegverarbeitungseinrichtung herausziehbar ist.

2. Vorrichtung nach Anspruch 1,
**dadurch gekennzeichnet,** daß das Transportsystem für das Farbband als im wesentlichen rechteckförmige Kassette (17) ausgebildet ist, die auf Führungsdorne für die beiden Bandwickelkerne (18, 19) aufsetzbar ist und die an der dem Druckkopf (13) zugewandten Längskante wenigstens eine rechteckförmige Öffnung (21, 22) für den hinter dem Farbband (16) in die Kassette (17) eintauchenden Druckkopf (13) und ferner eine weitere Öffnung (23) für eine dem Aufwickelkern (18) vorgelagerte Kapstan-Antriebswelle (25) aufweist.

3. Vorrichtung nach Anspruch 2,
**dadurch gekennzeichnet,** daß die Kapstanantriebswelle (25) eine Rutschkupplung aufweist, welche die an sich höhere Bandgeschwindigkeit an die niedrigere Transportgeschwindigkeit des zwischen Farbband (16) und Gegenandruckrolle (14) geführten Beleges anpaßt.

4. Vorrichtung nach Anspruch 3,
**dadurch gekennzeichnet,** daß der ebenfalls mit einer Rutschkupplung versehene Antrieb für den Aufwickelkern (18) mit dem Antrieb für die Kapstan-Antriebswelle (25) gekoppelt und ein relativ geringes Antriebsmoment aufweist.

5. Vorrichtung nach einem der Ansprüche 2 bis 4,
**dadurch gekennzeichnet,** daß im Bereich des Abwickelkerns (19) eine weitere Öffnung (24) für eine das Farbbandende überwachende Lichtschranke (26) vorgesehen ist.

6. Vorrichtung nach Anspruch 5,
**dadurch gekennzeichnet,** daß die der Kapstan-Antriebswelle (25) einerseits und der Lichtschranke (26) andererseits zugeordneten Öffnungen (23, 24) an den Schmalseiten der Kassette in einer, bezogen auf die Mittellinie zwischen den beiden Bandwickelkernen (18, 19) spiegelsymmetrischen Lage zueinander angeordnet sind.

7. Vorrichtung nach Anspruch 6, **dadurch gekennzeichnet,** daß die Öffnungen (23, 24) für die Kapstan-Antriebswelle (25) und die Lichtschranke (26) als U-förmige Schlitze ausgebildet sind.

8. Vorrichtung nach einem der vorhergehenden Ansprüche,
**dadurch gekennzeichnet,** daß als Druckvorrichtung (12) ein Thermo-Transfer-Druckkopf (13) mit Thermo-Farbband (16) vorgesehen ist.

9. Vorrichtung nach einem der vorhergehenden Ansprüche,
**dadurch gekennzeichnet,** daß die Gegenandruckrolle (14) aus Gummi, Schaumstoff oder dergleichen besteht.

## Claims

1. Apparatus for printing documents in a document processing device, having an input tray (1) for documents deposited in stacks, a reading means arranged in the course of the document conveying path upstream of the printer (12), and a deflection roller (8) arranged downstream of the reading means for deflecting the documents into delivery trays (10, 11) arranged under the input table (1), characterized in that the printer (12) is constructed as an independent constructional unit consisting of a printer head (13) and a conveying system for an ink ribbon (16) which can be moved between two ribbon winding hubs (18, 19) past the printer head (13), and is arranged in such a way that the printer head (13) of the printer (12) is located in front of a corresponding platen (14) which is mounted next to the deflection roller (8) which does not cover the full width of the document, in such a way that its apex line, facing the printer head (13), extends flush with a corresponding apex line in the document guide of the deflection roller (8), and in that the constructional unit is held in guide elements and can be pulled out of the document processing device along the guide elements tangentially with respect to the apex line of the corresponding platen (14).

2. Device according to Claim 1, characterized in that the transport system for the ink ribbon is constructed as an essentially rectangular cartridge (17) which can be fitted onto guide mandrils for the two ribbon winding hubs (18, 19) and which has on the longitudinal edge facing the printer head (13) at least one rectangular opening (21, 22) for the printer head (13) which dips into the cartridge (17) behind the ink ribbon (16), and, in addition, has a further opening (23) for a capstan drive shaft (25) that is mounted upstream of the winding hub (18).

3. Device according to Claim 2, characterized in that the capstan drive shaft (25) has a slip clutch which matches the inherently higher ribbon speed to the lower conveying speed of the document which is guided between ink ribbon (16) and corresponding platen (14).

4. Device according to Claim 3, characterized in that the drive, also provided with a slip clutch, for the winding hub (18) is coupled to the drive for the capstan drive shaft (25) and has a relatively low drive torque.

5. Device according to one of Claims 2 to 4, characterized in that a further opening (24) for a light barrier (26) which monitors the end of the ink ribbon is provided in the region of the take-off hub (19).

6. Device according to Claim 5, characterized in that the openings (23, 24) which are assigned to the capstan drive shaft (25) on the one hand and to the light barrier (26) on the other are arranged on the narrow sides of the cartridge in a position that is mirror-symmetrical with reference to the centre line between the two ribbon winding hubs (18, 19).

7. Device according to Claim 6, characterized in that the openings (23, 24) for the capstan drive shaft (25) and the light barrier (26) are constructed as U-shaped slots.

8. Device according to one of the preceding claims, characterized in that a thermal transfer printer head (13) with thermal ink ribbon (16) is provided as printer (12).

9. Device according to one of the preceding claims, characterized in that the corresponding platen (14) consists of rubber, foamed material or the like.

## Revendications

1. Dispositif pour imprimer des documents dans un dispositif de traitement de documents, comportant une table d'entrée (1) pour des documents déposés sous la forme d'une pile, un dispositif de lecture disposé dans la section de transport des documents en amont du dispositif d'impression (12), et un rouleau de renvoi (8) disposé en aval du dispositif de lecture et servant à renvoyer les documents dans des casiers de réception (10,11) disposés au-dessous de la table d'entrée (1), caractérisé par le fait que le dispositif d'impression (22), qui est constitué par une tête d'impression (13) et un système de transport pour un ruban encreur (16) qui passe devant la tête d'impression (13) entre deux mandrins (18,19) d'enroulement du ruban, est agencé sous la forme d'une unité de construction indépendante et disposé de telle sorte que la tête d'impression (13) du dispositif d'impression (12) est située en amont d'un rouleau de contrepression (14), qui est monté à côté du rouleau de renvoi (8), qui ne saisit pas le document sur toute sa largeur, de sorte que sa ligne sommitale, tournée vers la tête d'impression (13), est alignée sur une ligne sommitale correspondante lors du guidage du document sur le rouleau de renvoi (8), et que l'unité de construction est retenue dans des éléments de guidage et peut être retirée tangentiellement par rapport à la ligne sommitale du rouleau de contre-pression (14) hors du dispositif de traitement des documents, le long des éléments de guidage.

2. Dispositif suivant la revendication 1, caractérisé par le fait que le système de transport du ruban encreur est agencé sous la forme d'une cassette (17) de forme sensiblement rectangulaire, qui peut être montée sur des broches de guidage pour les deux mandrins (18,19) d'enroulement du ruban et qui comporte, au niveau du bord longitudinal tourné vers la tête d'impression (13), au moins une ouverture rectangulaire (21,22) pour la tête d'impression (13), qui pénètre derrière le ruban encreur (16) dans la cassette (17), et possède en outre une autre ouverture (23) pour un arbre (25) d'entraînement d'un cabestan, disposé en amont du mandrin d'enroulement (18).

3. Dispositif suivant la revendication 2, caractérisé par le fait que l'arbre (25) d'entraînement du cabestan possède un accouplement patinant, qui adapte la vitesse en soi supérieure du ruban à la vitesse de transport plus faible du document guidé entre le ruban encreur (16) et le rouleau de pression antagoniste (14).

4. Dispositif suivant la revendication 3, caractérisé par le fait que le dispositif d'entraînement, qui est également équipé d'un accouplement patinant pour le mandrin d'enroulement (18), est accouplé au dispositif d'entraînement pour l'arbre (25) d'entraînement du cabestan et possède un moment d'entraînement relativement faible.

5. Dispositif suivant l'une des revendications 2 à 4, caractérisé par le fait qu'une autre ouverture (24) est prévue, au voisinage du mandrin débiteur (19), pour un relais photoélectrique (26) qui contrôle l'extrémité du ruban encreur.

6. Dispositif suivant la revendication 5, caractérisé par le fait que les ouvertures (23,24), qui sont associées, d'une part, à l'arbre (25) d'entraînement du cabestan et, d'autre part, au relais photoélectrique (26), sont disposés sur les petits côtés de la cassette dans une position réciproquement symétrique par rapport à la ligne médiane située entre les deux mandrins (18,19) d'enroulement du ruban.

7. Dispositif suivant la revendication 6, caractérisé par le fait que les ouvertures (23,24) pour l'arbre (25) d'entraînement du cabestan et le relais photoélectrique (26) sont agencés sous la forme de fentes en forme de U.

8. Dispositif suivant l'une des revendications précédentes, caractérisé par le fait qu'il est prévu, en tant que dispositif d'impression (12), une tête d'impression à transfert thermique (13) comportant un ruban encreur de transfert thermique (16).

9. Dispositif suivant l'une des revendications précédentes, caractérisé par le fait que le rouleau de contre-pression (14) est réalisé en caoutchouc, en un matériau mousse ou analogue.
